# DEMANDE DE BREVET EUROPEEN

(11) **EP 2 103 761 A1**
(43) Date de publication de la demande: **23.09.2009**
(21) Numéro de dépôt: 09153791.0
(22) Date de dépôt: 26.02.2009
(51) Int. Cl.: E04H 4/06

(54) **Dispositif de fond mobile pour piscine**

(30) Priorité: 19.03.2008 FR 0851760
(71) Demandeur: Juracek, Frédéric, 77100 Mareuil les Meaux (FR)
(72) Inventeur: Juracek, Frédéric, 77100 Mareuil les Meaux (FR)
(74) Mandataire: Esselin, Sophie

(57) **Abrégé**

Dispositif de fond mobile pour piscine comprenant une plate-forme structurale comprenant un cadre horizontal destinée à recevoir un revêtement de finition, la plate-forme étant destinée à être installée dans une piscine, **caractérisé en ce que** le dispositif comprend :
■ des moyens d'élévation comportant :
■ au moins un moyen d'entraînement ;
■ au moins un arbre ;
■ au moins deux poulies, notées « poulies motrices», situées aux extrémités de l'arbre destinées à recevoir au moins un câble entraînant la plate-forme ;
■ des moyens de fixation d'au moins un câble dans la cavité servant de piscine ;
■ ainsi que des moyens d'actionnement de l'arbre moteur ;

■ une pluralité de traverses parallèles fixées à l'intérieur de la couche formé du cadre de la plate-forme ;
■ une pluralité de poulies porteuses disposées le long du bord extérieur du cadre, celles-ci étant destinées à recevoir le câble.

## Description

La présente invention concerne le domaine des dispositifs de fond mobile pour piscine. Plus particulièrement, l'invention concerne un dispositif de fond mobile destiné à être installé dans les cavités initialement utilisées comme piscine. Le domaine de l'invention s'applique aux cavités, généralement remplies d'eau, aussi bien prévues pour les piscines d'intérieur que celle prévues pour des piscines en extérieur.

Le dispositif selon l'invention permet notamment une double utilisation de la cavité selon que le fond mobile est remonté ou descendu, correspondant respectivement à une position fermée ou à une position ouverte de la cavité.

En position ouverte, le fond mobile est situé au fond de la cavité, la cavité peut ainsi servir de piscine. En position fermée, le fond mobile assure la jonction avec le bord de la piscine de manière à former une surface plane pouvant faire office de plancher au même titre qu'un quelconque revêtement de sol habituellement utilisé dans les habitations ou les terrasses.

Il existe dans l'état de la technique, différents dispositifs de fond mobile pour piscine qui permettent de transformer une cavité remplie d'eau faisant office de piscine en une surface plane sur laquelle il peut être possible d'évoluer. Ainsi, il existe notamment des plate-formes qui peuvent évoluer d'une position basse, dans laquelle elles constituent le fond de la piscine, à une position haute, dans laquelle elles constituent un plancher, ou réciproquement. Certaines plate-formes peuvent être disposées également à un niveau intermédiaire de manière à régler la profondeur de la piscine en fonction d'une utilisation privilégiée.

Néanmoins les dispositifs actuels comportent certains inconvénients.

En premier lieu, la fabrication des plate-formes est complexe et coûteuse du fait des nombreuses et différentes pièces à assembler. Habituellement ces plate-formes sont notamment composées d'un maillage le plus souvent en matériau métallique, ce maillage étant constitué de longues barres longitudinales parallèles entre lesquelles on vient insérer des éléments transversaux courts qui doivent être fixés entre deux barres longitudinales consécutives. En conséquence, le nombre d'éléments transversaux est très important, ce qui nécessite du temps et de la complexité de réalisation d'un tel maillage.

En second lieu, il est souvent nécessaire d'associer à la plate-forme un dispositif de traction et/ou de poussée pour élever ou baisser le plateau pouvant servir alternativement de fond de piscine ou de plancher. Un tel dispositif de poussée ou de traction est le plus souvent volumineux, et son installation au fond de la piscine entraîne une perte de volume non négligeable de la partie de la cavité pouvant effectivement être utilisée comme piscine.

Par ailleurs, il existe des dispositifs notamment décrits dans le brevet 2 823 239 proposant une structure comportant une plate-forme composée de linteaux parallèles et de traverses parallèles permettant l'élévation d'un fond mobile de piscine et sa descente. En revanche un tel dispositif présente l'inconvénient d'être lourd et de nécessiter une énergie d'élévation importante. Un autre inconvénient est sa structure comportant deux couches superposées donc volumineuse, encombrante et coûteuse.

Le dispositif selon l'invention permet de résoudre l'ensemble des problèmes posés qui viennent d'être exposés. En proposant notamment une plate-forme servant de fond mobile pour piscine comportant un cadre et des traverses ne formant qu'une seule et unique couche. Cette solution présente l'avantage de disposer d'un fond mobile de faible hauteur dans laquelle un moteur est intégré dans un caisson étanche de manière à ce qu'il soit masqué dans la hauteur du cadre, ce dernier pouvant être de type moteur treuil par exemple, et permettant l'élévation et la descente de la plate-forme au moyen de câbles.

Un tel dispositif assure une simplicité d'utilisation tout en garantissant une grande sécurité et permet notamment un gain de place important.

Avantageusement, le dispositif de fond mobile pour piscine comprend une plate-forme structurale comprenant un cadre sensiblement horizontal formant une couche destinée à recevoir un revêtement de finition et comportant une pluralité de traverses, la plate-forme étant destinée à être installée dans une cavité servant de piscine.

Avantageusement, le dispositif comprend :
■ des moyens d'élévation comportant :
   ■ au moins un moyen d'entraînement ;
   ■ au moins un arbre ;
   ■ au moins deux poulies, notées « poulies motrices », situées aux extrémités de l'arbre destinées à recevoir des câbles entraînant la plate-forme ;
   ■ des moyens de fixation d'au moins quatre câbles dans la cavité servant de piscine ;
   ■ ainsi que des moyens d'actionnement de l'arbre moteur ;
■ une pluralité de poulies pour actionner les câbles, celles-ci étant disposées le long des bords latéraux extérieurs du cadre, appelées « poulies porteuses ».

Avantageusement, le cadre est formé de deux poutres latérales et de deux traverses transversales situées aux extrémités du fond mobile.

Avantageusement, le moyen d'entraînement est fixé à l'intérieur du cadre entre deux traverses, les dimensions du moyen d'entraînement selon une direction perpendiculaire au plan du cadre étant inférieures à la hauteur du cadre.

Avantageusement, le moyen d'entraînement est un moteur treuil permettant d'entraîner le fond mobile à dans la cavité servant de piscine.

Avantageusement, les moyens d'actionnement permettent de positionner le fond mobile à une profondeur désirée, celle-ci étant comprise entre le fond de la cavité et la surface horizontale partant du bord de la cavité.

Avantageusement, le moteur est maintenu dans un caisson étanche, l'étanchéité étant assurée par de l'azote.

Avantageusement, il comprend une double motorisation assurant la descente et la montée du cadre par l'enroulement des câbles d'une pluralité de tours autour des poulies motrices.

Avantageusement, il comprend des moyens de stabilisations latérales du fond mobile 1 lors de ses mouvements en translation.

Avantageusement, les moyens de stabilisations latérales comprennent un ensemble de brosses, disposées sur un contour latéral de la plate-forme, pour assurer le contact entre la plate-forme et les parois de la cavité.

Avantageusement, la plate-forme comporte une trappe.

Avantageusement, les traverses sont fixées au cadre de la plate-forme au moyen d'écrous.

Avantageusement, un revêtement de finition recouvre les traverses fixées au cadre.

Avantageusement, le revêtement de finition comporte des ouvertures permettant un passage d'eau en quantité suffisante pour ne pas entraver la mobilité du dispositif.

Avantageusement, une grille est fixée le long du cadre latéral du fond mobile de manière à empêcher le passage d'un corps étranger entre le bord de la cavité et le fond mobile tout en laissant passer l'eau lors des mouvements de descente et d'élévation.

Avantageusement, en position fermée la distance entre le revêtement du fond mobile et du bord de la piscine est inférieure à 1 cm.

D'autres caractéristiques et avantages de l'invention apparaîtront à l'aide de la description qui suit, faite en regard des dessins annexés qui représentent :
- la figure 1 : une vue 3D du fond mobile pour piscine selon l'invention ;
- la figure 2A : une première vue latérale du fond mobile selon l'invention ;
- la figure 2B : une seconde vue latérale du fond mobile selon l'invention ;
- la figure 3 : une vue de dessus du fond mobile selon l'invention
- la figure 4A : une vue 3D d'une poutre du cadre de la plate-forme selon l'invention ;
- la figure 4B : une plaque destinée à être fixée aux extrémités d'une traverse ;
- la figure 5 : une vue éclatée d'une poulie supportant les câbles d'élévation selon l'invention.

Le fond mobile 1 selon l'invention est représenté selon un mode de réalisation sur la figure 1. Il comprend dans ce mode de réalisation une structure comportant deux poutres latérales 10, 11 et une pluralité de traverses 1000, 1010, 1020, 1030, 1040, 1050, 1060, 1070, 1080, 1090, 1100, 1110, 1120, 1130 parallèles entre elles. Les deux traverses 1000, 1130 positionnées chacune à une extrémité de la structure forment le cadre de la structure avec les poutres latérales 10, 11. Préférentiellement l'espace entre deux traverses consécutives est compris entre quarante et cinquante centimètres.

Le fond mobile selon l'invention comprend un arbre 3 et un moteur 4, ce dernier peut être de type moteur à treuil. Le moteur 4 entraîne l'arbre 3, ce dernier traverse les poutres latérales 10, 11 de manière à être fixé solidairement à deux poulies 5, 5' à chaque extrémité de l'arbre, on note de telles poulies : « poulies motrices » dans la suite de la description qui suit, bien que la fonction motrice du dispositif est assurée par le moteur 4 et l'arbre 3. On appelle l'ensemble formé de l'arbre 3 et du moteur 4 : l'« arbre moteur » 3, 4, dans la description qui suit.

Avantageusement, le moteur 4 est placé dans un caisson 4' maintenu étanche avec de l'azote. Le caisson est placé entre deux traverses de telle sorte que ses dimensions ne dépassent pas de la hauteur de la structure de manière à ne pas introduire de perte d'espace.

Dans une variante de réalisation, le caisson peut sensiblement dépasser de la hauteur des traverses sans introduire une perte d'espace significative.

La motorisation permet les mouvements de rotation de l'arbre 3 dans les deux sens de manière à entraîner les câbles dans un sens ou dans l'autre de telle manière à favoriser soit un mouvement de descente, soit un mouvement d'élévation de la plate-forme 1.

Les poulies motrices 5, 5' de l'arbre moteur (3, 4) entraînent chacune une pluralité de câbles fixés au bord de la piscine. Les câbles s'enroulent dans des poulies latérales 110, 110', 111, 111', 112, 112', dites « poulies porteuses » dans la suite de la description qui suit, fixées aux deux poutres latérales 10, 11. Le fond mobile est ainsi maintenu horizontal par les câbles et la répartition des efforts d'entraînement assure une stabilité dans les mouvements de descente et de montée de la plate-forme.

Dans un mode de réalisation privilégié, le fond mobile pour piscine comporte deux poulies motrices solidaires de l'arbre moteur (3, 4) et six poulies porteuses latérales, de manière à ce que les poulies porteuses soient positionnées symétriquement par rapport à l'axe longitudinal du fond mobile. Dans ce dernier cas, chaque poutre latérale 10, 11 comporte trois poulies porteuses 110, 111, 112 (resp. 110', 111', 112') réparties le long de la poutre à hauteur constante.

L'arbre moteur (3, 4) entraîne les poulies motrices 5, 5'. Ces dernières entraînent à leur tour les câbles 120, 120', 121, 121', 122, 122' enroulés respectivement sur les poulies porteuses 110, 110', 111, 111', 112, 112'. Les efforts de l'entraînement des câbles sur les poulies porteuses sont répartis sur le fond mobile 1 lors de l'élévation et de la descente de celui-ci.

Les câbles 120, 120', 121, 121', 122, 122' sont fixés au bord de la cavité formant la piscine par l'intermédiaire d'attaches 130, 130', 131, 131', 132, 132'.

La figure 2A représente une vue latérale du fond mobile pour piscine, sur laquelle les trois poulies porteuses 110, 111, 112 sont représentées latéralement le long de la poutre latérale 11. Les câbles 120, 121, 122 sont fixés respectivement aux points d'attaches 130, 131, 132 et s'enroulent autour des poulies porteuses. La poulie motrice 5 de l'arbre moteur (3, 4) permet sous l'action du moteur treuil 4 de tourner dans un sens permettant l'élévation du fond mobile 1 par entraînement des câbles 120, 121, 122, 120', 121', 122'.

Un sens descendant permet de dérouler les câbles sur les poulies motrices 5, 5' de l'arbre moteur (3, 4). Sous l'action de la rotation des poulies porteuses, les câbles se trouvent libérer dans la hauteur de la piscine de manière à favoriser la descente du fond mobile.

La figure 2B représente la vue latérale du fond mobile 1 où des moyens de fixations 110", 111", 112" des poulies porteuses 110, 111, 112 sont représentés.

L'arbre moteur (3, 4) peut indifféremment être positionné soit entre les poulies porteuses 110, 111, soit entre les poulies porteuses 111, 112.

Selon la dimension de la piscine et donc du fond mobile, des variantes de réalisation peuvent comporter plus de trois poulies porteuses sur chacun des bords des poutres latérales. Dans ce dernier cas, l'arbre moteur (3, 4) et les poulies motrices (5, 5') de l'arbre moteur peuvent être placés dans un plan situé entre deux poulies porteuses préférentiellement proche du centre du fond mobile.

Dans une autre variante de réalisation non représentée, deux moteurs peuvent être agencés dans des caissons séparés, chacun d'eux entraînant un arbre moteur, chacun étant positionné entre deux traverses du fond mobile. Cette variante est particulièrement adaptée à des surfaces importantes correspondants à des grandes cavités nécessitant des efforts plus importants pour entraîner les câbles qui supportent le fond mobile. Dans ce cas de figure, un mode préférentiel de disposition des deux arbres moteurs correspond à des positions de part et d'autre de l'axe central du fond mobile, l'axe central étant parallèle aux traverses. Cette disposition permet d'équilibrer le poids de la structure, les moteurs placés dans des caissons étanches entre deux traverses comme décrits précédemment. Les deux arbres moteurs entraînent, par le biais des poulies motrices, des câbles n'interférant pas entre eux.

La figure 3 représente une vue de dessus d'une plate-forme 1 de fond mobile de piscine dans laquelle les traverses sont représentées ainsi que le moteur 4 intégré dans un caisson 4' situé entre deux traverses 1070, 1080.

Les poulies porteuses 110, 110', 111, 111', 112, 112' sont agencées de manière à ce que les câbles ne puissent interférer avec la plate-forme 1.

Par ailleurs, dans un mode privilégié de réalisation, les câbles 120, 120', 121, 121', 122, 122' forment plusieurs tours autour de chacune des poulies porteuses de manière à entraîner celles-ci dans un mouvement descendant et montant par la simple force de serrage des câbles autour de chacune des poulies porteuses.

Un mode préférentiel favorise la réalisation du profil des poutres latérales 10, 11 de la plate-forme en forme de « C ». La figure 4A représente une vue 3D d'une poutre latérale 40 utilisée dans le fond mobile selon l'invention. Un tel profil de la poutre 40 peut être obtenu par pliage.

La poutre 40 comprend un premier bord inférieur 41 horizontal, un second bord supérieur 43 horizontal, un bord formant un repli 44 vertical et la face principale 42 de la poutre. Le bord 41 permet de rigidifier la structure lors de la fixation d'un revêtement sur le dispositif.

Préférentiellement, les poutres latérales 40 seront percées pour faciliter l'assemblage par boulonnage. Dans ce dernier cas, dans un mode de réalisation, la face principale 42 de la poutre 40 comprend trois rangées de perçages 400, 401, 402 destinés à fixer les traverses par boulonnages.

Dans des variantes de réalisation, selon la taille du fond mobile, les perçages peuvent être plus ou moins nombreux, espacés de différentes distances et les rangées de perçage peuvent être au nombre de deux ou voire même supérieures ou égales à quatre.

La figure 4B représente une plaque 45 destinée à être fixée aux extrémités d'une traverse 40 par soudure. Cette plaque permet ainsi de boulonner les traverses à chacune des faces principales 42 des deux poutres latérales 40.

Une face 46 de la plaque 45 fixée à une extrémité de la traverse 45 comporte trois trous 410, 411, 412 destinés à être traversé verticalement par les vis des boulons.

Les traverses peuvent ainsi être profilées de la même manière que les poutres latérales sur leur longueur et comporter à leurs extrémités une plaque latérale telle que décrite précédemment. Cette solution permet de fabriquer indifféremment les poutres et les traverses de la même manière. Dans le mode de réalisation privilégié, chaque plaque 46 est fixée directement aux extrémités de chaque traverse profilée en « C » par soudure, mais dans une autre variante de réalisation non représentée, les plaques 45 comportent au moins un rebord destiné à être fixé sur un rebord 41, 42 ou 43 de la traverse par boulonnage par exemple aux traverses.

La figure 5 représente une vue éclatée d'une poulie porteuse 110 et de ses moyens de fixations tel que représenté sur la figure 2B. Une poulie porteuse 110 est en rotation libre autour d'un axe 500 horizontal et perpendiculaire aux poutres latérales 10, 11. La poulie porteuse 110 est fixée par l'intermédiaire de moyens de fixation 110" fixés aux poutres latérales 10, 11. Les moyens de fixations, dans un mode de réalisation, comporte chacun, par exemple, une plaque percée et des boulons.

La poulie porteuse 110 est en rotation selon les mouvements d'élévation ou de descente de la plate-forme par l'entraînement du câble dans la rainure 501.

Dans un mode de réalisation privilégiée, la largeur de la rainure des poulies porteuses est sensiblement égale au diamètre du câble de façon à ne pas permettre de jeu du câble dans la rainure.

Par ailleurs, dans un mode privilégié de réalisation, les poulies motrices (5, 5') de l'arbre moteur (3, 4) peuvent comporter plusieurs rainures de manière à supporter chacun des câbles dans une rainure dédiée. Cette solution évite les possibles dangers d'entrelacement, de grippage et les coincements des différents câbles entre eux.

Un revêtement de finition est destiné à être disposé sur la plate-forme 1. Dans un mode de réalisation préférentielle, le revêtement de finition comporte des lattes parallèles présentant, entre elles, un espacement suffisant pour que l'eau de la piscine puisse traverser la plate-forme lors des mouvements de descente et d'élévation de cette dernière.

Dans un mode de réalisation, le revêtement de finition couvre sensiblement la surface de la piscine. Un espace entre les bords du revêtement de finition et les faces intérieures de la piscine permet à l'eau de passer lors des mouvements d'élévation et de descente. Les dimensions de cet espace permettent à l'eau de s'écouler le long des bords sans entraver les mouvements de la plate-forme ou de la force motrice appliquée à celle-ci. Préférentiellement cet espacement est sensiblement proche de quelques centimètres, par exemple entre 3 et 8 cm.

En position haute, le revêtement de la plate-forme est espacé du bord supérieur de la piscine de moins d'un centimètre.

Entre les poutres latérales formant le cadre du fond mobile et les bords intérieurs de la cavité formant la piscine, l'espacement est comblé en partie par une grille. Cette grille permet le passage de l'eau au travers d'elle lors des mouvements de montée ou de descente tout en garantissant une sécurité pour éviter toute insertion d'un corps susceptible de glisser entre la plate-forme et les bords intérieurs de la cavité.

Dans une variante de réalisation, le revêtement de finition comprend une trappe positionnée de telle manière à laisser l'accès en dessous de la plate-forme entre deux traverses. Cette trappe peut être aussi bien destinée au passage d'un robot de nettoyage, à un passage pour opérer au remplacement du moteur 4 ou bien pour permettre une réparation nécessitant un accès en dessous de la plate-forme.

Dans une variante de réalisation, le revêtement de finition ainsi que la structure formée du cadre 10, 11, 1000, 1130 et des traverses {i}_{iε[1010;1120]} est adapté à la surface du fond de la piscine.

En particulier, le revêtement peut partiellement comporter une partie adaptée à recouvrir un escalier de piscine par paliers, cette partie ne recouvrant pas le cadre.

Dans un autre mode de réalisation qui se combine avec tous les autres modes énoncés dans la présente description, la structure comprend des moyens de stabilisations de la plate-forme, telles que des brosses fixées sur les bords du cadre de la plate-forme, le cadre étant formé des poutres latérales et des traverses 1000, 1130 aux extrémités. Les brosses sont avantageusement orientées vers les murs intérieurs de la piscine.

Les brosses ainsi disposées permettent le passage de l'eau dans les mouvements de descente et d'élévation de la plate-forme 1 tout en assurant un contact souple entre la plate-forme et les bords verticaux servant de cavités à la piscine. Un tel système a l'avantage d'éviter les mouvements de balancements de la plate-forme dans la cavité constituant la piscine.

L'ensemble des brosses constitue un moyen de stabilisation de la plate-forme.

L'invention permet de déporter le contrôle du moteur 4 par des moyens d'actionnement comprenant une boîte à boutons simple proposant un levier ou un bouton de montée et un levier ou un bouton de descente, en outre une clef de verrouillage permet de sécuriser l'utilisation des boutons. Dans un mode de réalisation particulier, les boutons sont des boutons poussoirs, ce qui permet d'exclure les mouvements du fond mobile dans la cavité lorsqu'il n'y a pas de pression sur le bouton.

Les moyens d'actionnement peuvent commander le contrôle du moteur 4 par un système électrique dont les fils reliant le boîtier de contrôle et le moteur 4 sont placés de manière à ne pas entraver les mouvements de la plate-forme.

Les moyens d'actionnement permettent de positionner le fond mobile à une profondeur désirée dans la cavité, la profondeur choisie pouvant être entre le fond de la piscine et la surface de la piscine.

Avantageusement, le fond mobile pour piscine permet de transformer une piscine en une pataugeoire.

Dans un mode de réalisation, des moyens manuels d'élévation ou de descente se combinent avec les moyens moteurs précités dans la présente description. De tels moyens peuvent être réalisés à partir d'une pompe à main par exemple de manière à pouvoir déplacer la plate-forme vers le haut ou vers le bas en cas de panne.

Dans un mode particulier d'une cavité comportant des fonds de différentes profondeurs, le fond mobile comporte des structures séparées comportant chacune leur revêtement. Ce mode de réalisation permet que l'ensemble des revêtements positionnés côte à côte couvre sensiblement la totalité de la surface de la cavité.

Dans un mode de réalisation se combinant avec les précédents modes exposés dans la présente description, la paroi latérale de la cavité formant la piscine, comporte une pluralité de capteurs qui permettent la détection de la présence ou non de la plate-forme à une certaine hauteur ou permettent de détecter directement leur hauteur. Un tel système permet de positionner la plate-forme à une hauteur souhaitée prédéterminée à partir d'une commande donnée au système d'actionnement du moteur par exemple.

Enfin un mode de réalisation permet de disposer d'un frein mécanique à proximité du bord de la piscine et/ou directement sur les moyens d'actionnement du moteur de manière à sécuriser les mouvements de la plate-forme 1 lors d'une manoeuvre quelconque nécessitant un arrêt d'urgence du mouvement de la plate-forme.

## Revendications

1. Dispositif de fond mobile 1 pour piscine comprenant une plate-forme structurale comprenant un cadre (10, 11, 1000, 1130) sensiblement horizontal formant une couche destinée à recevoir un revêtement de finition et comportant une pluralité de traverses (1010, i, 1120)_{iε[1020;1110]}, la plate-forme étant destinée à être installée dans une cavité servant de piscine, **caractérisé en ce que** le dispositif comprend :
■ des moyens d'élévation comportant :
■ au moins un moyen d'entraînement (4), le moyen d'entrainement étant fixé à l'intérieur du cadre (1000, 1130, 10, 11) entre deux traverses ;
■ au moins un arbre (3) ;
■ au moins deux poulies (5, 5'), notées « poulies motrices », situées aux extrémités de l'arbre (3) destinées à recevoir des câbles (120, 122, 120', 122') entraînant la plate-forme (1) ;
■ des moyens de fixation (130, 130', 132, 132') d'au moins quatre câbles dans la cavité servant de piscine ;
■ ainsi que des moyens d'actionnement de l'arbre moteur (3, 4);
■ une pluralité de poulies (110, 112, 110', 112') pour actionner les câbles, celles-ci étant disposées le long des bords latéraux extérieurs du cadre (10, 11, 1000, 1130), appelées « poulies porteuses ».

2. Dispositif de fond mobile pour piscine selon la revendication 1, **caractérisé en ce que** le cadre est formé de deux poutres (10, 11) latérales et de deux traverses transversales (1000, 1130) situées aux extrémités du fond mobile (1).

3. Dispositif de fond mobile pour piscine selon la revendication 2, **caractérisé en ce que** les dimensions du moyen d'entraînement selon une direction perpendiculaire au plan du cadre sont inférieures à la hauteur du cadre ;

4. Dispositif de fond mobile pour piscine selon l'une quelconque des revendications 1 à 3, **caractérisé en ce que** le moyen d'entraînement est un moteur treuil (4) permettant d'entraîner le fond mobile à dans la cavité servant de piscine.

5. Dispositif de fond mobile pour piscine selon l'une quelconque des revendications 1 à 3, **caractérisé en ce que** les moyens d'actionnement permettent de positionner le fond mobile à une profondeur désirée, celle-ci étant comprise entre le fond de la cavité et la surface horizontale partant du bord de la cavité.

6. Dispositif de fond mobile pour piscine selon l'une quelconque des revendications 1 à 5, **caractérisé en ce que** le moteur (4) est maintenu dans un caisson (4') étanche, l'étanchéité étant assurée par de l'azote.

7. Dispositif de fond mobile pour piscine selon l'une des revendications 1 à 6, **caractérisé en ce qu'**il comprend une double motorisation assurant la descente et la montée du cadre par l'enroulement des câbles d'une pluralité de tours autour des poulies motrices.

8. Dispositif de fond mobile pour piscine selon l'une quelconque des revendications 1 à 7, **caractérisé en ce qu'**il comprend des moyens de stabilisations latérales du fond mobile 1 lors de ses mouvements en translation.

9. Dispositif de fond mobile pour piscine selon la revendication 8, **caractérisé en ce que** les moyens de stabilisations latérales comprennent un ensemble de brosses, disposées sur un contour latéral de la plate-forme, pour assurer le contact entre la plate-forme et les parois de la cavité.

10. Dispositif de fond mobile pour piscine selon l'une quelconque des revendications 1 à 9, **caractérisé en ce que** la plate-forme comporte une trappe.

11. Dispositif de fond mobile pour piscine selon l'une quelconque des revendications 1 à 10, **caractérisé en ce que** les traverses (1010, i, 1120)_{iε[1020 ;1110]} sont fixées au cadre de la plate-forme au moyen d'écrous.

12. Dispositif de fond mobile pour piscine selon l'une quelconque des revendications 1 à 11, **caractérisé en ce qu'**un revêtement de finition recouvre les traverses fixées au cadre.

13. Dispositif de fond mobile pour piscine selon la revendication 12, **caractérisé en ce que** le revêtement de finition comporte des ouvertures permettant un passage d'eau en quantité suffisante pour ne pas entraver la mobilité du dispositif.

14. Dispositif de fond mobile pour piscine selon l'une quelconque des revendications 1 à 13 **caractérisé en ce qu'**une grille est fixée le long du cadre latéral du fond mobile de manière à empêcher le passage d'un corps étranger entre le bord de la cavité et le fond mobile tout en laissant passer l'eau lors des mouvements de descente et d'élévation.

15. Piscine comprenant un dispositif de fond mobile selon l'une des revendications 1 à 14, **caractérisé en ce qu'**en position fermée la distance entre le revêtement du fond mobile et du bord de la piscine est inférieure à 1 cm.

## Revendications modifiées

### Revendications modifiées conformément à la règle 137(2) CBE.

**1.** Dispositif de fond mobile 1 pour piscine comprenant une plate-forme structurale comprenant un cadre (10, 11, 1000, 1130) sensiblement horizontal formant une couche destinée à recevoir un revêtement de finition et comportant une pluralité de traverses (1010, i, 1120)_{iε[1020 ;1110]}, la plate-forme étant destinée à être installée dans une cavité servant de piscine, **caractérisé en ce que** le dispositif comprend :
■ des moyens d'élévation comportant :
■ au moins un moyen d'entraînement (4), le moyen d'entrainement étant fixé à l'intérieur du cadre (1000, 1130, 10, 11) entre deux traverses, les dimensions du moyen d'entraînement selon une direction perpendiculaire au plan du cadre étant inférieures à la hauteur du cadre ;
■ au moins un arbre (3) ;
■ au moins deux poulies (5, 5'), notées « poulies motrices », situées aux extrémités de l'arbre (3) destinées à recevoir des câbles (120, 122, 120', 122') entraînant la plate-forme (1) ;
■ des moyens de fixation (130, 130', 132, 132') d'au moins quatre câbles dans la cavité servant de piscine ;
■ ainsi que des moyens d'actionnement de l'arbre moteur (3, 4);
■ une pluralité de poulies (110, 112, 110', 112') pour actionner les câbles, celles-ci étant disposées le long des bords latéraux extérieurs du cadre (10, 11, 1000, 1130), appelées « poulies porteuses ».

**2.** Dispositif de fond mobile pour piscine selon la revendication 1, **caractérisé en ce que** le cadre est formé de deux poutres (10, 11) latérales et de deux traverses transversales (1000, 1130) situées aux extrémités du fond mobile (1).

**3.** Dispositif de fond mobile pour piscine selon l'une quelconque des revendications 1 à 2, **caractérisé en ce que** le moyen d'entraînement est un moteur treuil (4) permettant d'entraîner le fond mobile dans la cavité servant de piscine.

**4.** Dispositif de fond mobile pour piscine selon l'une quelconque des revendications 1 à 2, **caractérisé en ce que** les moyens d'actionnement permettent de positionner le fond mobile à une profondeur désirée, celle-ci étant comprise entre le fond de la cavité et la surface horizontale partant du bord de la cavité.

**5.** Dispositif de fond mobile pour piscine selon l'une quelconque des revendications 1 à 4, **caractérisé en ce que** le moteur (4) est maintenu dans un caisson (4') étanche, l'étanchéité étant assurée par de l'azote.

**6.** Dispositif de fond mobile pour piscine selon l'une des revendications 1 à 5, **caractérisé en ce qu'**il comprend une double motorisation assurant la descente et la montée du cadre par l'enroulement des câbles d'une pluralité de tours autour des poulies motrices.

**7.** Dispositif de fond mobile pour piscine selon l'une quelconque des revendications 1 à 6, **caractérisé en ce qu'**il comprend des moyens de stabilisations latérales du fond mobile 1 lors de ses mouvements en translation.

**8.** Dispositif de fond mobile pour piscine selon la revendication 7, **caractérisé en ce que** les moyens de stabilisations latérales comprennent un ensemble de brosses, disposées sur un contour latéral de la plate-forme, pour assurer le contact entre la plate-forme et les parois de la cavité.

**9.** Dispositif de fond mobile pour piscine selon l'une quelconque des revendications 1 à 8, **caractérisé en ce que** la plate-forme comporte une trappe.

**10.** Dispositif de fond mobile pour piscine selon l'une quelconque des revendications 1 à 9, **caractérisé en ce que** les traverses (1010, i, 1120)_{iε[1020 ; 1110]} sont fixées au cadre de la plate-forme au moyen d'écrous.

**11.** Dispositif de fond mobile pour piscine selon l'une quelconque des revendications 1 à 10, **caractérisé en ce qu'**un revêtement de finition recouvre les traverses fixées au cadre.

**12.** Dispositif de fond mobile pour piscine selon la revendication 11, **caractérisé en ce que** le revêtement de finition comporte des ouvertures permettant un passage d'eau en quantité suffisante pour ne pas entraver la mobilité du dispositif.

**13.** Dispositif de fond mobile pour piscine selon l'une quelconque des revendications 1 à 12 **caractérisé en ce qu'**une grille est fixée le long du cadre latéral du fond mobile de manière à empêcher le passage d'un corps étranger entre le bord de la cavité et le fond mobile tout en laissant passer l'eau lors des mouvements de descente et d'élévation.

**14.** Piscine comprenant un dispositif de fond mobile selon l'une des revendications 1 à 13, **caractérisé en ce qu'**en position fermée la distance entre le revêtement du fond mobile et du bord de la piscine est inférieure à 1cm.
